# EUROPÄISCHE PATENTSCHRIFT

(11) **EP 0 906 506 B1**
(45) Veröffentlichungstag und Bekanntmachung des Hinweises auf die Patenterteilung: **08.05.2002**
(21) Anmeldenummer: 98907857.1
(22) Anmeldetag: 24.01.1998
(51) Int. Cl.: F02M 41/12

(54) **KRAFTSTOFFEINSPRITZPUMPE FÜR BRENNKRAFTMASCHINEN**
FUEL INJECTION PUMP FOR AN INTERNAL COMBUSTION ENGINE
POMPE D'INJECTION DE CARBURANT POUR MOTEUR A COMBUSTION INTERNE

(30) Priorität: 04.04.1997 DE 19713868
(43) Veröffentlichungstag der Anmeldung: 07.04.1999
(73) Patentinhaber: ROBERT BOSCH GMBH, 70442 Stuttgart (DE)
(72) Erfinder: RUESSELER, Karl-Friedrich, D-71272 Renningen (DE); BONSE, Bernhard, D-70193 Stuttgart (DE); BRAUN, Wolfgang, D-71254 Ditzingen (DE); JUNGER, Dieter, D-70374 Stuttgart (DE); KURZ, Joachim, D-75417 Muehlacker (DE); GRONENBERG, Roland, D-70771 Leinfelden-Echterdingen (DE); GREIF, Hubert, D-71706 Markgroeningen (DE)
(86) Internationale Anmeldenummer: DE9800217
(87) Internationale Veröffentlichungsnummer: WO9845592

(56) Entgegenhaltungen:
- DE-A- 2 449 332
- DE-A- 19 546 377
- US-A- 4 528 965

## Beschreibung

### Stand der Technik

Die Erfindung betrifft eine Kraftstoffeinspritzpumpe für Brennkraftmaschinen nach Gattung des Patentanspruchs 1. Durch die DE-C-24 49 332 ist eine Kraftstoffeinspritzpumpe dieser Art bekannt, die einen Pumpenkolben aufweist, der in einer Gehäusebohrung hin- und hergehend und zugleich auch rotierend angetrieben wird. Die Austrittsöffnung am Pumpenkolben dient dabei als Verteileröffnung, über die nacheinander verschiedene Druckleitungen mit Hochdruckkraftstoff versorgt werden. Bei dieser bekannten Kraftstoffeinspritzpumpe ist etwa der Verteileröffnung gegenüberliegend eine Längsnut in der Mantelfläche des Pumpenkolbens angeordnet, die in ständiger Verbindung mit dem unter Hochdruck der Verteileröffnung zugeführten Kraftstoff steht. Mit einer solchen Ausgestaltung wird etwa diametral der Verteileröffnung gegenüberliegend eine Druckbeaufschlagung zwischen Pumpenkolben und Gehäusebohrung erzielt derart, daß der Pumpenkolben gleichmäßig durch Druckkräfte belastet ist und die Neigung zum Fressen des Kolbens innerhalb der Gehäusebohrung vermindert wird. Die zusätzliche Nut kommt regelmäßig mit nicht an der Einspritzung teilnehmenden Druckleitungen bzw. Einspritzleitungen in Verbindung und führt mit einer zugleich durch die Verteileröffnung geöffneten Einspritzleitung einen Druckausgleich zwischen diesen Leitungen in einer Saugphase des Pumpenkolbens durch.

Diese Ausgestaltung hat den Nachteil, daß trotz eines Kräfteausgleichs, der am Pumpenkolben erzielt wird, durch die großflächigen Nuten in der Mantelfläche des bewegten Teils eine Unterbrechung eines Schmierölfilmes stattfindet, welcher Schmierölfilm den bewegten Teil, der Pumpenkolben und Verteiler zugleich ist, bei seiner Drehung in der Gehäusebohrung tragen soll.

### Vorteile der Erfindung

Die erfindungsgemäße Kraftstoffeinspritzpumpe mit den Merkmalen des Kennzeichens des Patentanspruchs 1 hat dem gegenüber den Vorteil, daß durch die erfindungsgemäße Druckausgleichsfläche ein von der Drehstellung des bewegten Teils unabhängige Ausgleichskraft erzeugt wird, da die Druckausgleichsfläche ständig in sich geschlossen bleibt. Dabei kann der Druck, der sich im Bereich der Druckausgleichsfläche einstellt und der von dem Ausgangsdruck der Hochdruckquelle an der benachbarten Austrittsöffnung abgeleitet wird, durch die Bemessung der ersten und der zweiten Leckstrecke in gewünschter Weise eingestellt werden. Dabei hat diese Ausgestaltung ferner den Vorteil, daß bei im Bereich der Austrittsöffnung auftretenden hohem Druck in der Folge der intermittierend erfolgenden Kraftstoffhochdruckeinspritzung auf Grund der Verformung des bewegten Teils einerseits und der Gehäusebohrung andererseits die Größe der Leckstrecken, insbesondere deren wirksamen Durchflußquerschnitts so beeinflußt wird, daß ein Abflußquerschnitt über die zweite Leckstrecke vermindert und ein Zulaufquerschnitt über die erste Leckstrecke vergrößert wird. Damit steigt im Bereich der Druckausgleichsfläche der Druck mit zunehmenden Hochdruck überproportional an. Dieser tendenziell schneller ansteigende Druck erzeugt eine entsprechend höhere Kompensationskraft gegen die im Bereich der Austrittsöffnung beim Hochdruckanstieg dort entstehende Kraft. Die aus der Summe der Kräfte resultierende Querkraft nimmt deshalb nur langsam mit höher werdendem Druckniveau der Hochdruckquelle zu. Durch die Kompensationskraft wird andererseits die Verformung an dem bewegten Teil und der dies das aufnehmenden Gehäusebohrung geringer. Diese Verformungen sind beim bewegten Teil Abplattungen des kreisförmigen Querschnitts in Richtung eines ellipsenförmigen Querschnitts und bei der Gehäusebohrung Bohrungsaufweitungen ebenfalls mit ellipsenförmigen Querschnitt, wobei die Hauptachsen der jeweiligen Querschnitte senkrecht zueinander liegen. Bei einer Verringerung dieser Verformung ergeben sich auch geringere Querkontraktionen bzw. Quererweiterungen quer zur auslösenden Verformung, so daß ein kleineres Spiel zwischen dem bewegten Teil und der Gehäusebohrung in der Grundbemessung dieser Teile zueinander verwirklichbar ist. Mit Verringerung dieses Spiels verbessert sich die Mengenbilanz der Hochdruckeinspritzung, in dem die Leckverluste, die über dieses Spiel entstehen, verringert werden. Dies erfolgt bei weiterhin sicherer Betriebsweise ohne die Gefahr, daß durch ein wiederum zu enges Spiel eine zu große Flächenpressung zwischen den einander zugeordneten Teilen auftritt, mit der Folge eines Fressens des bewegten Teils in der Gehäusebohrung.

Vorteilhafte Ausgestaltung ist gemäß Patentanspruch 2 die zweite Leckstrecke im wesentlichen doppelt so lang wie die erste Leckstrecke, was eine günstige Mengenbilanz von der Druckausgleichsfläche zufließendem Hochdruckkraftstoff und von dieser Druckausgleichsfläche wieder abfließenden Kraftstoff zu einem Entlastungsraum ergibt. Mit der Länge der Leckstrecken und der sich einstellenden Querschnitte läßt sich der im Bereich der Druckausgleichsfläche entstehende Druck einstellen.

In weiterer vorteilhafter Ausgestaltung wird die erfindungsgemäße Lösung bei einer Verteilereinspritzpumpe gemäß Patentanspruch 3 verwirklicht.

Zur gezielteren Positionierung der Druckausgleichsfläche oder der Unterbringung mehrerer Druckausgleichsflächen in gewünschten Umfangsbereichen des bewegten Teiles werden die Druckausgleichsflächen vorteilhaft gemäß Patentanspruch 4 als eine Längsnut oder sich in eine Längsrichtung zur Achse des rotierend bewegten Teils sich erstreckende Abplattung oder Anschliff-Fläche ausgeführt. Durch die Länge dieser Längsnut kann vorteilhaft das Druckfeld im Bereich der Druckausgleichsfläche bestimmt werden und es ist eine solche Druckausgleichsfläche in einer die Herstellung und Verwirklichung erleichternden Weise zwischen sonst vorhandenen hochdruckführenden Nuten oder Druckentlastungsnuten im Bereich der Mantelfläche des bewegten Teiles unterzubringen.

Vorteilhafter Weise wird gemäß Patentanspruch 5 eine weiterführende Nut vorgesehen, die hauptsächlich der Einstellung der gewünschten Spaltlänge in für diese Einstellung günstigen Bereichen der Mantelfläche dient. Dabei kann die Druckausgleichsfläche verhältnismäßig isoliert weit von der hochdruckführenden Austrittsöffnung entfernt sein und über die weiterführende Nut oder nutartige Abflachung dennoch bis in eine gewünschte Nähe zu dieser Austrittsöffnung reichen, um dort die erste Leckstrecke zu definieren. Auch kann über diese weitergeführte Nut entsprechend auch eine Leckstreckenlänge zu einer Entlastungsseite eingestellt werden.

Gemäß Patentanspruch 6 wird die Teilerstreckung der Druckausgleichsfläche gemäß Patentanspruch 5 im wesentlichen parallel zu einer Radialebene zur Achse des bewegten Teiles vorgenommen, was es ermöglicht, die Druckausgleichsfläche möglichst in dem Umfangsbereich der Mantelfläche unterzubringen, in dem auch die Austrittsöffnung vorgesehen ist unter Berücksichtigung, daß während der hin- und hergehenden Bewegung des Pumpenkolbens die Druckausgleichsnuten nicht im Bereich von Entlastungsöffnungen, die von der Gehäusebohrung abgehen, gelangen.

In bekannter Weise wird die Verteileröffnung gemäß Patentanspruch 7 als Längsnut ausgeführt, wobei gemäß Patentanspruch 8 die weiterführende Nut, die von der Druckausgleichsfläche abführt, als Teilringnut ausgebildet ist, die in Achsrichtung unter- bzw. oberhalb der Verteilerlängsnut endet und dort die erste Leckstrecke definiert. Dabei wird die zweite Lecktrecke durch die Druckausgleichsfläche und einem sich ebenfalls in Umfangsrichtung erstreckenden Kanal gebildet, der mit einem Entlastungsraum der Kraftstoffeinspritzpumpe verbunden ist. Vorteilhaft sind gemäß den Patentansprüchen 11 und 12 mehrere Druckausgleichsflächen vorgesehen, wobei gemäß Patentanspruch 13 vorteilhaft die Fläche der Druckausgleichsfläche größer ist als die Fläche der Austrittsöffnung, die vom Hochdruck der Kraftstoffhochdruckquelle unmittelbar beaufschlagt wird, ist.

Vier Ausführungsbeispiele der Erfindung sind in der Zeichnung dargestellt und werden in der nachfolgenden Beschreibung näher erläutert. Es zeigen Figur 1 eine Kraftstoffeinspritzpumpe im Schnitt und vereinfacht dargestellt, Figur 2 einen Verteilerkolben, in der Ansicht, wie er bei der Pumpe gemäß Figur 1 verwendet wird, Figur 3 einen Schnitt entlang der Linie III - III durch den Verteilerkolben gemäß Figur 2, Figur 4 eine Abwicklung des Verteilerkolbens nach Figur 2 zusammen mit der zugeordneten Innenwand der Gehäusebohrung mit Darstellung der von dieser abführenden Druckleitungen in einer ersten Ausgestaltung, Figur 5 einen Schnitt durch den Pumpenkolben entlang der Linie V - V von Figur 2 und dem diesen aufnehmenden Gehäuseteil mit Gehäusebohrung, Figur 6 ein zweites Ausführungsbeispiel der Erfindung anhand einer Abwicklung des Pumpenkolbens, Figur 7 ein drittes Ausführungsbeispiel der Erfindung, gezeigt an einer Abwicklung des Pumpenkolbens und Figur 8 ein viertes Ausführungsbeispiel der Erfindung mit einer zusätzlichen Ringnut.

### Beschreibung des Ausführungsbeispiels

Anhand einer Kraftstoffverteilereinspritzpumpe der Hubkolbenbauart wird in der Folge die Erfindung erläutert. In einem Gehäuse 1 einer solchen Verteilereinspritzpumpe ist eine in einem Pumpenkopf 3 eingepresste Zylinderhülse 4 vorgesehen, in deren Axialbohrung 5 ein Verteilerpumpenkolben 6 geführt ist, der durch einen nicht weiter gezeigten Nockenantrieb sowohl in eine hin- und hergehende als auch eine rotierende Bewegung versetzt wird. Im Laufe seiner Hin- und Herbewegung verändert der Verteilerpumpenkolben einen stirnseitig von ihm in der Zylinderhülse 4 eingeschlossenen Pumpenarbeitsraum 8 derart, daß dieser Raum beim Abwärtshub des Pumpenkolbens, der zugleich ein Saughub ist vergrößert wird und beim Aufwärtshub des Pumpenkolbens entsprechend einem Förderhub verkleinert wird unter Förderung von aus diesem Pumpenarbeitsraum 8 auf Hochdruck gebrachtem Kraftstoff. Hierzu weist der Verteilerpumpenkolben einen von seiner Stirnseite 9 ausgehenden Förderkanal 10 auf, der in der Mantelfläche 11 des Verteilerpumpenkolbens in eine Verteileröffnung 12 als Austrittsöffnung des Pumpenarbeitsraumes 8 mündet. Diese Verteileröffnung ist vorzugsweise als Längsnut ausgeführt. Während seiner Drehbewegung kommt die Verteileröffnung jeweils beim Förderhub des Pumpenkolbens mit einer von mehreren Druckleitungen 14 in Verbindung, die jeweils als Einspritzleitung zu einem Kraftstoffeinspritzventil 15 führen und die entsprechend der zu versorgenden Kraftstoffeinspritzventile verteilt am Umfang der inneren Mantelfläche der Axialbohrung 5 angeordnet sind. In jeder Druckleitung ist vorzugsweise ein Förderventil 17 vorgesehen, z.B. als Gleichdruckventil oder als Ventil mit einem Ventilglied das eine ständig offene Drosselverbindung zwischen Kraftstoffeinspritzventil und Kraftstoffeinspritzpumpe hat. Zur Einstellung eines gleichmäßigen Ausgangsdruckes in den Druckleitungen nach erfolgter Druckbelastung bzw. nach erfolgter Einspritzung ist eine Füllnut 18 in der Mantelfläche 11 des Pumpenkolbens 6 vorgesehen, die über einen Längskanal 19 im Verteilerpumpenkolben 6 mit einer Ringnut 20 in der Mantelfläche des Verteilerpumpenkolbens in Verbindung steht. Diese Ringnut ist mit einer Entlastungsbohrung 22 in der Zylinderhülse in Verbindung, die in einem Pumpensaugraum 24 der Kraftstoffeinpritzpumpe mündet, der durch eine aus einem Kraftstofftank 27 ansaugenden Förderpumpe 25 versorgt wird ggf. unter Zwischenschaltung einer weiteren Vorförderpumpe. Mit Hilfe eines Drucksteuerventils 26, das parallel zur Förderpumpe 25 angeordnet ist, wird der Druck im Pumpensaugraum eingestellt. Dieser dient dabei als Niederdruckquelle (24) für Kraftstoff zur Füllung des Pumpenarbeitsraumes 8 während des Saughubes des Pumpenkolbens, zur Bereitstellung eines Druckausgleiches, z.B. über die Füllnut 18 und auch zur Entlastung und Aufnahme eines nicht zur Kraftstoffeinspritzung führenden Teils des aus dem Pumpenarbeitsraum verdrängten Kraftstoffes. Es ist auch möglich, mit diesem drehzahlabhängigen Druck eine Spritzbeginnverstellung zu steuern.

Der Teil des nicht an der Kraftstoffeinspritzung teilnehmenden Kraftstoffs wird mit Hilfe eines Magnetventils 29 gesteuert, dessen Ventilglied 30 eine Verbindungsbohrung 31 zwischen Pumpenarbeitsraum 8 und einem zum Pumpensaugraum 24 führenden Saugkanal 32 bei Abheben von dem Ventilsitz des Magnetventils herstellt. Diese Verbindung dient einerseits zum Füllen des Pumpenarbeitsraumes beim Saughub des Pumpenkolbens und andererseits, wie bereits erwähnt, zur Entlastung des Pumpenarbeitsraumes über einen bestimmten, definierten Hub des Pumpenkolbens. Dieser kann vor dem eigentlichen förderwirksamen Pumpenkolbenhub liegen zur Festlegung des Kraftstoffeinspritzbeginns und auch nach Einspritzung einer gewünschten Kraftstoffeinspritzmenge zur Festlegung des Hochdruckeinspritzendes. Das Magnetventil wird dabei durch ein Steuerungseinrichtung 34 elektrisch gesteuert.

Figur 1 zeigt die ansich bekannte Ausgestaltung der Verteilereinspritzpumpe mit einem Magnetventil zur Einspritzmengensteuerung. Eine erfindungsgemäße Ausgestaltung ist jedoch erst in Figur 2 ersichtlich. Bei den dort dargestellten Pumpenkolben sind die Verteilernut 12, die Füllnut 18 und eine Druckausgleichsfläche 36 zu erkennen. Die Verteileröffnung 12 und die Füllnut sind dabei als Längsnuten ausgebildet. Die Druckausgleichsfläche 36 ist ebenso längsnutartig, z.B. in Form eines Anschliffes ausgeführt. Diese Druckausgleichsfläche, die etwa diametral der Verteilernut 12 gegenüber liegt, steht mit einer Teilringnut 37 in Verbindung, die sich bis unterhalb der Verteilernut 12 erstreckt. Im Schnitt in Figur 3 sind die Zuordnungen von Druckausgleichsfläche 36, Verteilernut 12 und Füllnut 18 deutlicher dargestellt und es ist auch gestrichelt die Teilringnut 37 erkennbar. Statt in Form eines Anschliffes kann die Druckausgleichsfläche 36 dabei ebensogut auch als anderweitig erzeugte Abplattung ausgeführt sein. Ebenso kann die Teilringnut als Einschliff ausgeführt werden. Sie begrenzt bei ihrer Annäherung an die Verteileröffnung 12 im senkrechten Abstand zu dieser eine erste Leckstrecke 39. Ebenfalls ist auf der Mantelfläche 11 es Verteilerpumpenkolbens 6 die Ringnut 20 erkennbar, die schon in Figur 1 gezeigt wurde und die die unten liegende Begrenzung der dichtenden Mantelfläche des Pumpenkolbens bildet, die andererseits von der Teilringnut 37 begrenzt ist.

Diese Zusammenhänge sind deutlicher noch in der Figur 4 in der Abwicklung der Pumpenkolbenmantelfläche dargestellt mit der Zuordnung der Einmündungen 14 der Druckleitungen in die Axialbohrung 5. Als obere Begrenzung ist die sich aus der Stirnseite 9 ergebende Linie dargestellt und als untere Begrenzung die Ringnut 20. Dazwischen liegen in einer gemeinsamen Radialebene die Mündungen der Druckleitungen 14 im gleichen Winkelabstand zueinander. Weiterhin ist die Verteileröffnung 12 dargestellt mit ihrer entsprechenden Lage 12' nach einer vollständigen Umdrehung in gestrichelter Weise. Etwa in der Mitte zwischen diesen beiden Positionen liegt die Druckausgleichsfläche 36, die mit sicherem Abstand, der größer als die Länge der Leckstrecke ist, unterhalb der durch die unterste, pumpenarbeitsraumabgewandten Begrenzung der Druckleitung 14 bestimmten Radialebene liegt. Von dieser als Anschliff oder Abplattung ausgeführten Druckausgleichsfläche 36 führt von ihrer obersten pumpenarbeitsraumseitigen Begrenzung aus die Teilringnut 37 ab parallel zu einer Radialebene des Verteilerkolbens 6. Wie man hier deutlich sieht endet die Teilringnut so, daß in Achsrichtung gesehen sich Teilringnut und Verteileröffnung 12 überdecken, wobei zwischen Teilringnut 37 und untersten Begrenzungskante 40 der Verteileröffnung über den zwischen Mantelfläche des Verteilerpumpenkolbens und Mantelfläche der Axialbohrung 5 vorhandenen Spalt die erste Leckstrecke 39 gebildet wird. Die zweite Leckstrecke 42 wird durch den senkrechten Abstand zwischen der unteren, dem Pumpenarbeitsraum 8 abgewandten Begrenzungskante 43 und der Ringnut 20 gebildet. In der Abwicklung ist ferner noch die Füllnut 18 eingetragen, die im Zwischenbereich zwischen der Verteileröffnung 12 und der Druckausgleichsfläche 36 liegt. Diese überlappt in Umfangsrichtung gesehen zu einem großen Teil die Verteileröffnung 12 derart, daß sie bei der Drehung des Verteilerpumpenkolbens 6 auch in Verbindung mit den einzelnen Mündungen der Druckleitungen 14 gelangen kann. Mit der die Druckausgleichsfläche 36 umschließenden Linie 44 ist eine Linie eines momentan gleichen hohen Drucks angegeben, der im Bereich zwischen der Mantelfläche des Verteilerpumpenkolbens 6 und der Gehäusebohrung beim Förderhub des Pumpenkolbens herrscht. Man sieht, daß im Falle der Hochdruckförderung die Umgebung der Verteilernut noch bis in den Spalt zwischen der Mantelfläche 11 und der Gehäusebohrung hinein vom hohen Druck beaufschlagt wird. Dieser hohe Druck wird andererseits im Bereich der mit dem Saugraum 24 verbundenen Füllnut 18 abgebaut und auch im Bereich der nicht an der Hochdruckeinspritzung beteiligten Mündungen der Druckleitungen 14. Neben der oben beschrieben Leckstrecke 42 kann auch über den Abstand zwischen der nächstliegenden Begrenzungskante der Druckausgleichsfläche 36 zur Füllnut 18 oder zu einer der zwischenzeitlich druckentlasteten Druckleitungen 14 eine Leckstrecke als zweite Leckstrecke 42 a bzw. 42 b ersatzweise oder zusätzlich gebildet werden.

Bei einer solchermaßen ausgeführten Kraftstoffeinspritzpumpe wird die Verteileröffnung intermittierend vom hohen Druck aus dem Pumpenarbeitsraum beaufschlagt. Im gezeigten Falle ist die Verteileröffnung mit einer der Mündungen 14 der Druckleitungen verbunden zur Förderung zum Kraftstoffeinspritzventil 15. Dabei wird der Verteilerpumpenkolben 6 und die Zylinderhülse 4 vom an der Verteilernut 12 anstehenden Hochdruck stark beaufschlagt. Dieser Zustand ist in dem Schnitt gemäß Figur 5 überhöht dargestellt, wobei zur besseren Darstellung der Schnitt durch die Füllnut 18 vermieden wurde. Man erkennt aus der Figur 5 die Verteilernut 12 und die Abplattung der Druckausgleichsfläche 36 sowie den gestrichelt eingetragenen Verlauf der Teilringnut 37, die in die Druckausgleichsfläche 36 mündet und unterhalb der Verteilernut 12 beginnt, von dieser aber nicht berührt wird. Bei Druckbeaufschlagung ergibt der hohe Druck einerseits eine Ausweitung der Hülse im Bereich der Verteilernut 12 und zugleich eine Abplattung des Verteilerpumpenkolbens 6 derart, daß abweichend von dem normalen Spiel 45 zwischen Verteilerpumpenkolben und Bohrung der Zylinderhülse 4 auf dieser Seite nun ein wesentlich größerer Abstand 47 entsteht, der mögliche Leckabströmungen begünstigt. Auf der der Verteilernut 12 diagonal gegenüberliegenden Seite reduziert sich das normale Spiel ganz erheblich. In diesem Bereich wird zugleich auch der Querschnitt einer möglichen Leckstrecke, hier insbesondere der Querschnitt der zweiten Leckstrecke 42, erheblich gemindert, was zur Folge hat, daß über die erste Leckstrecke im Bereich des vergrößerten Abstandes 47 relativ viel Kraftstoff unter Hochdruck in die Teilringnut 37 abfließen kann und zur Druckausgleichsfläche 36 gelangt. Wegen des dort nun fehlenden bzw. reduzierten Abflusses über die zweite Leckstrecke 42 kommt es dort zu einer wesentlichen Drucksteigerung, die höher ist, als sie bei einem rundum gleichen geometrischen Spiel in der Größe des Normalspiels vorhanden wäre. Diese Druckerhöhung bewirkt eine hohe Gegenkraft auf den Verteilerpumpenkolben, die der resultierenden Kraft aus der Druckbeaufschlagung im Bereich der Verteileröffnung 12 entgegen wirkt. Auf diese Weise passen sich die Ausgleichskräfte, die durch die Druckausgleichsfläche erzeugt werden, dynamisch dem jeweiligen Druckniveau an. So kann das normale Spiel zwischen Verteilerpumpenkolben und der sie aufnehmenden Axialbohrung 5 kleiner gehalten werden als ohne den erfindungsgemäßen Kraftausgleich. Das ergibt einen geringeren Leckverlust während des gesamten Betriebs der Verteilereinspritzpumpe und damit einen höheren Wirkungsgrad der Pumpe und die Möglichkeit auch höhere Einspritzdrücke zu erzeugen. Darüber hinaus ist durch die Kräfteverteilung gewährleistet, daß bei diesem so reduzierbaren Spalt dennoch eine zu intensive Berührung der Oberflächen der zueinander bewegten Teile vermieden wird und die Gefahr des Fressens beherrscht wird. Dabei steht durch die erfindungsgemäße Anordnung der Druckausgleichsfläche mit der ersten Leckstrecke zur Verteilernut 12 und der zweiten Leckstrecke 42 zur Ringnut 20 ein recht hoher Oberflächenbereich zur Verfügung, der den Verteilerpumpenkolben 6 innerhalb der Axialbohrung 5 trägt und der zusätzlich über diese große Länge zwischen der Stirnseite 9 und der Ringnut 20 die Leckverluste zur Niederdruckseite hin klein hält. Dies und der dynamische Druckausgleich, der sich dem Druckverlauf im Pumpenarbeitsraum anpaßt führen zu einer sicheren Konstruktion bei geringem Leckverlust und hoher Betriebssicherheit.

In Figur 6 ist eine alternative Ausgestaltung zur Figur 4 des Pumpenkolbens dargestellt, wiederum in Form einer Mantelflächenabwicklung. Abweichen vom Ausführungsbeispiel nach Figur 4 sind hier statt einer zwei Druckausgleichsflächen 36a und 36b vorgesehen, die nun symmetrisch zur Füllnut 18 liegen, welche wiederum der Verteilernut 12 diametral gegenüber liegt. Diese beiden Druckausgleichsflächen 36a und 36b sind wiederum durch eine Teilringnut 37' miteinander verbunden und zwar so, daß diese Teilringnut nahezu 360° beschreibt unter Ausnehmung des Bereiches, in den die Füllnut 18 in Umfangsrichtung gesehen in Überdeckung mit den Druckausgleichsflächen 36a und 36b gelangt. Die erste Leckstrecke 39 wird wiederum durch den senkrechten Abstand zwischen Teilringnut 37 und der Unterkante 40 der Verteilernut 12 gebildet und die zweite Leckstrecke wiederum zwischen der unteren Begrenzungskante 43 der Druckausgleichsfläche 36a bzw. 36b und der Ringnut 20. Die Druckausgleichsflächen sind vorzugsweise um je 120° verdreht zur Verteilernut 12 angeordnet. Neben dieser Lage der zweiten Leckstrecke wäre auch noch eine Leckstreckenbildung zwischen den Druckausgleichsflächen 36a bzw. 36b und der Füllnut 18 möglich.

In Figur 7 ist ein drittes Ausführungsbeispiel dargestellt, das sich wiederum an das Ausführungsbeispiel nach Figur 4 anlehnt. Dort ist jedoch neben einer Druckausgleichsfläche 136a eine Druckfeldbegrenzungsfläche 136b vorgesehen, die nun durch einen Ringkanal 137 durchgehend miteinander verbunden sind. Dabei wird die zweite Leckstrecke 42 wiederum zwischen der unteren Begrenzung 43 der einen Druckausgleichsfläche 136a und der Ringnut 20 gebildet. Der erste Leckstrecke 139 dagegen liegt nun zwischen der oberen Begrenzungskante der Druckfeldbegrenzungsfläche 136b und der unteren Begrenzungskante 40 der Verteileröffnung 12. Die Druckfeeldbegrenzungsfläche 136b ist dazu fluchtend zur Verteileröffnung 12 angeordnet, d.h. die gemeinsame Mittellinie bildet eine Mantellinie der Mantelfläche 11 des Verteilerpumpenkolbens. Bei dieser Ausgestaltung wird durch die Druckausgleichsfläche 136a eine Ausgelichskraft erzeugt, während die Druckfeldbegrenzungsfläche 136b hauptsächlich der Ausgleichsdruckversorgung, aber auch der Begrenzung des Verteilernutdruckfeldes und damit der Querkraft dient.

In Figur 8 ist ein viertes Ausführungsbeispiel dargestellt, das sich wiederum an das Ausführungsbeispiel nach Figur 6 anlehnt. Dort sind jedoch anstelle der Füllnut 18 zwei Füllbohrungen 118a und 118b vorgesehen, welche die Füllfunktion übernehmen. Die Anordnung der Füllbohrungen 118a und 118b sind so gewählt, daß sie während eines vollen Arbeitstaktes (Saugen /Fördern ) mit jeweils einer der Einspritzleitungen 14 in Überdeckung kommen. Vorzugsweise sind die Füllbohrungen 90° zur Verteilernut anzuordnen. Der zweite Leckspalt 142 wird zwischen den unteren Begenzungskanten 43 der Druckausgleichsflächen 36a, und 36b und einem an der Mantelfläche des Verteilerpumpenkolbens umlaufenden zusätzliche Ringnut 48 gebildet, der oberhalb der Ringnut 20 liegt. Eine weitere dritte Leckstrecke 49 zwischen dem zusätzlichen Ringnut 48 und der Ringnut 20 gebildet. Das dort vo der zusätzlichen Ringnut 48 über dem Umfang zur Ringnut 20 fließende Leckvolumem, kann entsprechend dem Spaltmaßverlauf über den Umfang des Verteilerpumpenkolbens unterschiedlich sein, wodurch sich unterschiedlich Druckverhältnisse ausbilden, die einen Kraftausgleich begünstigen. Die dritte Leckstrecke 49 ist dabei im Verhältnis zur zweiten Leckstrecke im wesentlichen 2,5 mal so groß.

## Patentansprüche

1. Kraftstoffeinspritzpumpe für Brennkraftmaschinen mit einem in einer Gehäusebohrung (5) gelagerten bewegten Teil (6), das an seiner Mantelfläche (11) eine Austrittsöffnung (12) aufweist, die über einen Kanal (10) in dem bewegten Teil (6) von einer Hochdruckquelle (8) her intermittierend mit unter Hochdruck stehendem Kraftstoff versorgt wird und im Laufe der Bewegung des bewegten Teils (6) mit einer von der Gehäusebohrung (5) abführenden Druckleitung (14) zur Weiterleitung des von der Hochdruckquelle zugeführten Kraftstoffs in Verbindung kommt und auf der Mantelfläche (11) des Teils (6) wenigstens eine vom Hochdruck beaufschlagte Druckausgleichsfläche (36; 36a, 36b; 136a, 136b) vorgesehen ist, die vorzugsweise auf der Austrittsöffnung (12) abgewandten Seite dieser Mantelfläche (11) angeordnet ist, **dadurch gekennzeichnet, daß** die Druckausgleichsfläche (36; 36a, 36b; 136a, 136b) im Laufe der Bewegung des bewegten Teils (6) ständig von der Innenwand der Gehäusebohrung (5) abgedeckt und in sich geschlossen bleibt und über eine erste Leckstrecke (39) zwischen der Mantelfläche (11) des bewegten Teils (6) und der Innenwand der Gehäusebohrung (5) mit Hochdruck führenden Teilen (12) der Kraftstoffeinspritzpumpe und über eine zweite Leckstrecke (42) mit einem mit einer Niederdruckquelle (24) verbundenen Bereich (20) zwischen der Mantelfläche (11) des bewegten Teils (6) und der Gehäusebohrung (5) verbunden ist.

2. Kraftstoffeinspritzpumpe nach Anspruch 1, **dadurch gekennzeichnet, daß** die zweite Leckstrecke (42) im wesentlichen doppelt so lang ist wie die erste Leckstrecke (39).

3. Kraftstoffeinspritzpumpe nach Anspruch 1 oder 2, **dadurch gekennzeichnet, daß** das bewegte Teil ein rotierend angetriebenen Verteiler (6) ist, mit einer Verteileröffnung(12) als Austrittsöffnung, die periodisch mit unter Hochdruck stehendem Kraftstoff versorgt wird und im Laufe der Drehung des Verteilers (6) nacheinander mit verschiedenen am Umfang des Verteilers (6) von der Gehäusebohrung (5) abführenden Druckleitungen (14) in Verbindung kommt zur Weiterleitung des unter Hochdruck zur Verteileröffnung (12) geförderten Kraftstoffs zu jeweils einem Einspritzventil.

4. Kraftstoffeinspritzpumpe nach Anspruch 1 bis 3, **dadurch gekennzeichnet, daß** die wenigsten eine Druckausgleichsfläche (36; 36a, 36b; 136a, 136b) eine Längsnut oder eine sich in Längsrichtung parallel zur Achse des rotierend bewegten Teils erstreckende Abplattung oder Anschliff-Fläche ist.

5. Kraftstoffeinspritzpumpe nach Anspruch 1 bis 4, **dadurch gekennzeichnet, daß** die Druckausgleichsfläche (36; 36a, 36b; 136a, 136b) des bewegten Teils (6) wenigstens ein Teilerstreckung vorzugsweise in Form einer weiterführenden Nut oder nutartige Abflachung (37), 37', 137) aufweist, die in die Mantelfläche eingearbeitet ist und in einen Bereich der Mantelfläche (11) reicht, in dem zwischen bewegten Teil (6) und Gehäusebohrung (5) als erste Leckstrecke (39) definiert ein kleinster Abstand von den Hochdruck führenden Teilen besteht.

6. Kraftstoffeinspritzpumpe nach Anspruch 5, **dadurch gekennzeichnet, daß** die Teilerstreckung (37, 37', 137) der Druckausgleichsfläche im wesentlichen parallel zu einer Radialebene zur Achse des bewegten Teiles (6) verläuft.

7. Kraftstoffeinspritzpumpe nach Anspruch 5 oder 6, **dadurch gekennzeichnet, daß** die Hochdruck führenden Teile eine in die Mantelfläche des bewegten Teils eingearbeitete Verteileröffnung, insbesondere eine Verteilerlängsnut (12) ist.

8. Kraftstoffeinspritzpumpe nach einem der vorstehenden Ansprüche 5 bis 7, **dadurch gekennzeichnet, daß** die Nut oder die nutartige Abflachung (36; 36a, 36b; 136a, 136b) und/oder die zweite Nut oder nutartige Abflachung in Form einer parallel zu einer Radialebene der bewegten Teiles liegenden Teilringnut (37, 37') ausgebildet sind, deren Ende in axialer Überdeckung zum Hochdruck führenden Teil (12) liegt.

9. Kraftstoffeinspritzpumpe nach einem der vorstehenden Ansprüche, **dadurch gekennzeichnet, daß** die zweite Leckstrecke (42) zwischen der Druckausgleichsfläche (36; 36a, 36b; 136a) und einem in Umfangsrichtung des bewegten Teils liegenden benachbarten mit der Niederdruckquelle (24) verbundenen Bereich (18) gebildet wird.

10. Kraftstoffeinspritzpumpe nach Anspruch 9, **dadurch gekennzeichnet, daß** der mit der Niederdruckquelle verbundene Bereich bis in eine Ringnut (20) in der Mantelfläche (11) des bewegten Teils (6) reicht.

11. Kraftstoffeinspritzpumpe nach einem der vorstehenden Ansprüche 4 bis 11, **dadurch gekennzeichnet, daß** mehrere Druckausgleichsflächen vorgesehen sind, die miteinander durch eine sich parallel zu einer Radialebene zur Achse des bewegten Teiles (6) erstreckenden, in die Mantelfläche eingearbeitete, umlaufende Nut (137) oder nutartige Abflachung verbunden sind.

12. Kraftstoffeinspritzpumpe nach Anspruch 9, **dadurch gekennzeichnet, daß** in der Mantelfläche (11) des bewegten Teils (6) zwei Druckausgleichsflächen (36a, 36b) symmetrisch zu einer Füllnut (18) und der Verteilernut im wesentlichen gegenüber liegend vorgesehen sind, welche Füllnut (18) im Turnus der Drehung des bewegten Teils (6) die Druckleitungen (14) mit einem Entlastungsraum verbunden werden,.

13. Kraftstoffeinspritzpumpe nach einem der vorstehenden Ansprüche, **dadurch gekennzeichnet, daß** die Größe der Ausgleichsfläche (36) der Fläche der Austrittsöffnung (12) entspricht.

14. Kraftstoffeinspritzpumpe nach Anspruch 11, **dadurch gekennzeichnet, daß** in der Mantelfäche (11) des bewegten Teils (6) zwei Druckausgleichsflächen (36a, 36b) vorgesehen sind, die in im wesentlichen gleichen Winkelabständen zueinander und zur Verteilernut (12) liegen und ferner zwei Füllbohrungen (118a, 118b) vorgesehen sind, die im Turnus der Drehung des bewegten (6) die Druckleitungen (14), die nicht mit Einspritzdruck beaufschlagt sind und diese als der mit der Niederdruckquelle verbundene Bereich mit mit einem Entlastungsraum verbinden und deren Winkelabstand voneinander und von der Verteilernut (12) durch die Einmündung der Druckleitungen (14) bestimmt sind und die dabei im wesentlichen den beiden Druckausgleichsflächen gegenüber liegen.

15. Kraftstoffeinspritzpumpe nach Anspruch 14, **dadurch gekennzeichnet, daß** zwischen den Ausgleichsfächen (36a, 36b) und der mit der Niederdruckquelle (24) in Verbindung stehenden Ringnut (20) eine zusätzliche Ringnut (48) vorgesehen ist, zwischen der und der Ringnut (20) eine dritte Leckstrecke (49) gebildet wird.

16. Kraftstoffeinspritzpumpe nach Anspruch 15, **dadurch gekennzeichnet, daß** die Länge der dritten Leckstrecke (49) im wesentlichen 2,5 mal der Länge der zweiten Leckstecke (142) ist.

## Claims

1. Fuel injection pump for internal combustion engines with a moving part (6), which is mounted in a housing bore (5) and has on its circumferential surface (11) an outlet opening (12), which is supplied intermittently with fuel under high pressure from a high-pressure source (8) via a passage (10) in the moving part (6) and, in the course of the movement of the moving part (6), enters into connection with a pressure line (14) leading off from the housing bore (5) for the purpose of passing on the fuel supplied by the high-pressure source, and at least one pressure-compensating surface (36; 36a, 36b; 136a, 136b) acted upon by the high pressure is provided on the circumferential surface (11) of the part (6), the said pressure-compensating surface preferably being arranged on the opposite side of this circumferential surface (11) from the outlet opening (12), **characterized in that** the pressure-compensating surface (36; 36a, 36b; 136a, 136b) is covered continuously by the inner wall of the housing bore (5) and remains self-contained in the course of the movement of the moving part (6) and is connected by a first leakage path (39) between the circumferential surface (11) of the moving part (6) and the inner wall of the housing bore (5) to parts (12) of the fuel injection pump that carry high pressure and is connected by a second leakage path (42) to a region (20) connected to a low-pressure source (24), between the circumferential surface (11) of the moving part (6) and the housing bore (5).

2. Fuel injection pump according to Claim 1, **characterized in that** the second leakage path (42) is essentially twice as long as the first leakage path (39).

3. Fuel injection pump according to Claim 1 or 2, **characterized in that** the moving part is a distributor (6), which is driven in rotation and has a distributor opening (12) as an outlet opening, which is supplied periodically with fuel under high pressure and, in the course of the rotation of the distributor (6), comes successively into connection with different pressure lines leading off from the housing bore (5) at the circumference of the distributor (6) so as to pass on the fuel delivered under high pressure to the distributor opening (12) to respective injection valves.

4. Fuel injection pump according to Claims 1 to 3, **characterized in that** the at least one pressure-compensating surface (36; 36a, 36b; 136a, 136b) is a longitudinal groove or a flattened portion or ground surface extending in the longitudinal direction parallel to the axis of the part moved in rotation.

5. Fuel injection pump according to Claims 1 to 4, **characterized in that** the pressure-compensating surface (36; 36a, 36b; 136a, 136b) of the moving part (6) has at least one component length preferably in the form of an onward-leading groove or groove-like flat (37, 37', 137) that is machined into the circumferential surface and extends into a region of the circumferential surface (11) in which a minimum distance from the parts carrying high pressure, defined as a first leakage path (39), exists between the moving part (6) and the housing bore (5).

6. Fuel injection pump according to Claim 5, **characterized in that** the component length (37, 37', 137) of the pressure-compensating surface extends essentially parallel to a radial plane relative to the axis of the moving part (6).

7. Fuel injection pump according to Claim 5 or 6, **characterized in that** the parts that carry high pressure are a distributor opening, in particular a longitudinal distributor groove (12), machined into the circumferential surface of the moving part.

8. Fuel injection pump according to one of preceding Claims 5 to 7, **characterized in that** the groove or groove-like flat (36; 36a, 36b; 136a, 136b) and/or the second groove or groove-like flat is/are in the form of a partially annular groove (37, 37'), which is parallel to a radial plane of the moving part and the end of which is in axial overlap with the part (12) carrying high pressure.

9. Fuel injection pump according to one of the preceding claims, **characterized in that** the second leakage path (42) is formed between the pressure-compensating surface (36; 36a, 36b; 136a) and an adjacent region (18) situated in the circumferential direction of the moving part and connected to the low-pressure source (24).

10. Fuel injection pump according to Claim 9, **characterized in that** the region connected to the low-pressure source extends into an annular groove (20) in the circumferential surface (11) of the moving part (6).

11. Fuel injection pump according to one of preceding Claims 4 to 11, **characterized in that** a plurality of pressure-compensating surfaces is provided, which are connected to one another by an encircling groove (137) or groove-like flat extending parallel to a radial plane relative to the axis of the moving part (6) and machined into the circumferential surface.

12. Fuel injection pump according to Claim 9, **characterized in that** two pressure-compensating surfaces (36a, 36b) are provided in the circumferential surface (11) of the moving part (6) symmetrically to a filling groove (18) and essentially opposite the distributor groove, which filling groove (18) connects the pressure lines (14) successively to a relief space during the rotation of the moving part (6).

13. Fuel injection pump according to one of the preceding claims, **characterized in that** the size of the compensating surface (36) corresponds to the area of the outlet opening (12).

14. Fuel injection pump according to Claim 11, **characterized in that** two pressure-compensating surfaces (36a, 36b) are provided in the circumferential surface (11) of the moving part (6), being provided at essentially equal angular intervals to one another and to the distributor groove (12), and two filling holes (118a, 118b) are furthermore provided, which, during the rotation of the moving part (6), successively connect the pressure lines (14) that are not subjected to injection pressure, as the region connected to the low-pressure source, to a relief space and the angular spacing of which relative to one another and to the distributor groove (12) is determined by the mouth of the pressure lines (14) and are situated essentially opposite the two pressure-compensating surfaces.

15. Fuel injection pump according to Claim 14, **characterized in that** an additional annular groove (48), between which and the annular groove (20) a third leakage path (49) is formed, is provided between the compensating surfaces (36a, 36b) and the annular groove (20) connected to the low-pressure source (24).

16. Fuel injection pump according to Claim 15, **characterized in that** the length of the third leakage path (49) is essentially 2.5 times the length of the second leakage path (142).

## Revendications

1. Pompe d'injection de carburant pour un moteur à combustion interne comportant une pièce (6) mobile dans un perçage (5) réalisé dans le corps de la pompe, pièce dont la surface enveloppe (11) comporte un orifice de sortie (12) alimenté en carburant à haute pression par un canal (10) dans la partie mobile (6) à partir d'une source de haute pression (8), de manière intermittente, et au cours du mouvement de la pièce mobile (6), cet orifice est mis en liaison avec une conduite de pression (14) partant du perçage (5) pour transmettre le carburant venant de la source de haute pression, et
la surface enveloppe de la pièce (6) comporte au moins une surface de compensation (36 ; 36a, 136a ; 136b) soumise à la haute pression, cette surface se trouvant de préférence sur le côté de cette surface enveloppe (11) à l'opposé de l'orifice de sortie (12),
**caractérisée en ce que**
la surface de compensation de pression (36 ; 36a, 136a ; 136b), est couverte en permanence par la paroi intérieure du perçage (5) au cours du mouvement de la pièce mobile (6), et
elle est reliée par un premier chemin de fuite (39) entre la surface enveloppe (11) de la pièce mobile (6) et la paroi intérieure du perçage (5) à des pièces (12) de la pompe conduisant la haute pression et
par un second chemin de fuite (42) à une zone (20) reliée à une source basse pression (24), cette zone étant définie entre la surface enveloppe (11) de la pièce mobile (6) et le perçage (5).

2. Pompe d'injection de carburant selon la revendication 1,
**caractérisée en ce que**
le second chemin de fuite (42) est essentiellement de longueur double du premier chemin de fuite (39).

3. Pompe d'injection de carburant selon l'une quelconque des revendications 1 ou 2,
**caractérisée en ce que**
la pièce mobile est un distributeur entraîné en rotation, comportant un orifice de distribution (12) comme orifice de sortie alimenté périodiquement par du carburant à haute pression et, au cours de la rotation du distributeur (6), cet orifice de distribution est mis en communication successivement avec différentes conduites de pression partant de la périphérie du distributeur (6) dans le perçage (5), pour transmettre le carburant débité à haute pression à l'orifice de distribution (12) vers chaque fois un injecteur.

4. Pompe d'injection de carburant selon l'une quelconque des revendications 1 à 3,
**caractérisée en ce qu'**
au moins une surface de compensation de pression (36 ; 36a, 136a ; 136b) est une rainure longitudinale ou un méplat ou une surface meulée s'étendant dans la direction longitudinale, parallèlement à l'axe de la pièce mobile en rotation.

5. Pompe d'injection de carburant selon l'une quelconque des revendications 1 à 4,
**caractérisée en ce que**
la surface de compensation de pression (36 ; 36a, 136a ; 136b) de la pièce mobile (6) comporte au moins une extension partielle de préférence sous la forme d'une rainure de transmission ou d'un méplat en forme de rainure (37, 37', 137) usinée dans la surface enveloppe et arrivant dans une zone de la surface enveloppe (11) dans laquelle existe, entre la pièce mobile (6) et le perçage (5), défini comme premier chemin de fuite (39), la plus petite distance par rapport aux pièces soumises à la haute pression.

6. Pompe d'injection selon la revendication 5,
**caractérisée en ce que**
l'extension partielle (37, 37', 137) de la surface de compensation de pression est essentiellement parallèle à un plan radial par rapport à l'axe de la pièce mobile (6).

7. Pompe d'injection selon l'une quelconque des revendications 5 ou 6,
**caractérisée en ce que**
les pièces soumises à la haute pression sont constituées par un orifice de distribution réalisé dans la surface enveloppe de la pièce mobile, notamment une rainure de distribution (12).

8. Pompe d'injection selon l'une quelconque des revendications 5 à 7,
**caractérisée en ce que**
la rainure ou le méplat en forme de rainure (36, 36a, 36b, 136a, 136b) et/ou la seconde rainure ou le méplat en forme de rainure sont réalisés sous la forme d'une rainure annulaire partielle (37, 37') parallèle à un plan radial de la pièce mobile et dont les extrémités sont situées dans un chevauchement axial par rapport à la pièce (12) soumise à la haute pression.

9. Pompe d'injection selon l'une quelconque des revendications précédentes,
**caractérisée en ce que**
le second chemin de fuite (42) est formé entre les surfaces de compensation de pression (36, 36a, 36b, 136a) et une zone (18) située dans la direction périphérique de la pièce mobile et voisine de la source basse pression (24).

10. Pompe d'injection selon la revendication 9,
**caractérisée en ce que**
la zone reliée à la source basse pression arrive jusque dans une rainure annulaire (20) dans la surface enveloppe (11) de la pièce mobile (6).

11. Pompe d'injection selon l'une quelconque des revendications 4 à 10,
**caractérisée par**
plusieurs surfaces de compensation de pression reliées par une rainure périphérique (137) ou une partie aplatie en forme de rainure, s'étendant parallèlement à un plan radial par rapport à l'axe de la pièce mobile (6), cette rainure étant usinée dans la surface enveloppe.

12. Pompe d'injection de carburant selon la revendication 9,
**caractérisée en ce que**
la surface enveloppe (11) de la pièce mobile (6) comporte deux surfaces de compensation de pression (36a, 36b), symétriques par rapport à une rainure de remplissage (18) et qui sont prévues essentiellement en opposition par rapport à la rainure de distribution, la rainure de remplissage (18) reliant au fur et à mesure de la rotation de la pièce mobile (6), les conduites de pression (6) à une chambre de décharge.

13. Pompe d'injection de carburant selon l'une quelconque des revendications précédentes,
**caractérisée en ce que**
la dimension de la surface de compensation (36) correspond à la surface de l'orifice de sortie (12).

14. Pompe d'injection de carburant selon la revendication 11,
**caractérisée en ce que**
la surface enveloppe (11) de la pièce mobile (6) comporte deux surfaces de compensation de pression (36a, 36b) qui sont essentiellement équidistantes angulairement et sont situées par rapport à la rainure distributrice (12) et comportent en outre deux perçages de remplissage (118a, 118b) qui, au fur et à mesure de la rotation de la pièce mobile, relient les conduites de pression (14) non soumises à une pression d'injection et relient celles-ci à une chambre de décharge elle-mème reliée à la source basse pression et dont l'intervalle angulaire entre les surfaces de pression et par rapport à la rainure distributrice (12) est défini par l'embouchure des conduites de pression (14) et se situe essentiellement en regard des deux surfaces d'équilibrage de pression.

15. Pompe d'injection de carburant selon la revendication 14,
**caractérisée en ce qu'**
entre les surfaces de compensation (36a, 36b) et la rainure annulaire (20) reliée à la source basse pression (24), il est prévu une rainure supplémentaire (48) et un troisième chemin de fuite (49) est formé entre cette rainure et la rainure (20).

16. Pompe d'injection de carburant selon la revendication 15,
**caractérisée en ce que**
la longueur du troisième chemin de fuite (49) représente principalement 2,5 fois la longueur du second chemin de fuite (142).
